# EUROPÄISCHE PATENTSCHRIFT

(11) **EP 1 310 197 B1**
(45) Veröffentlichungstag und Bekanntmachung des Hinweises auf die Patenterteilung: **25.10.2006**
(21) Anmeldenummer: 02450198.3
(22) Anmeldetag: 04.09.2002
(51) Int. Cl.: A47C 27/14

(54) **Matratze**
Mattress
Matelas

(30) Priorität: 08.11.2001 AT 17642001
(43) Veröffentlichungstag der Anmeldung: 14.05.2003
(73) Patentinhaber: ADA Möbelfabrik GmbH, 8184 Baierdorf bei Anger (AT)
(72) Erfinder: Fuchs, Robert, 8184 Anger (AT)
(74) Vertreter: Patentanwälte BARGER, PISO & PARTNER

(56) Entgegenhaltungen:
- EP-A- 0 614 636
- WO-A-99/05940
- DE-U- 29 800 506
- US-B1- 6 223 371

## Beschreibung

Die Erfindung bezieht sich auf eine Matratze, mit einer Schaumstoffbasis, die an ihrer Ober- und Unterseite zwei quer über die Liegefläche verlaufende, in Nähe des Kopf- bzw. Fußendes vorgesehene Ausnehmungen aufweist, in die Schaumstoffeinlagen mit geringerem Rückstellverhalten eingebettet sind, und zwischen den beiden Ausnehmungen von zwei querverlaufenden Kanälen durchsetzt ist, in welche Schaumstoffkerne mit höherem Rückstellverhalten eingesetzt sind.

Eine derartige Matratze ist durch die EP 0 782 830 A1 bekanntgeworden. Bei dieser weisen die Ausnehmungen für die Schaumstoffeinlagen T-Profil auf, d.h. die Einlagen sind im wesentlichen mattenförmig flach. Die beiden vorgesehenen Kanäle haben im wesentlichen Kreisquerschnitt, wogegen die darin eingesetzten Schaumstoffkerne von diesem Querschnitt durch Rippen und Rillen abweichen. Die Kanäle sind überdies durch Einschnitte mit der Oberseite der Schaumstoffbasis verbunden. Diese noch mit Überzügen versehene Matratze hat sich zwar für normale Liege- und Schlafzwecke durchaus als brauchbar erwiesen, für Spitals-, Sanatoriums- oder Hospizzwecke hat sie sich jedoch nicht als optimal gezeigt, zumal sie insbesondere bei bettlägerigen Patienten ein Wundliegen nicht verhindern kann.

Ziel der Erfindung ist eine Matratze, die eine optimale Abstützung eines liegenden Menschen gewährleistet und sich damit insbesondere für medizinische Zwecke bzw. zur Förderung der Gesundheit eignet.

Dieses Ziel wird mit einer Matratze der eingangs genannten Art erfindungsgemäß dadurch erreicht, dass in der Schaumstoffbasis an der Ober- und Unterseite der Liegefläche zwischen den beiden Kanälen querverlaufende Vertiefungen vorgesehen und mit einer Schaumstoffauflage unterschiedlichen Rückstellverhaltens versehen sind, dass jede Schaumstoffeinlage und jede Ausnehmung im wesentlichen einen Flügelquerschnitt aufweist, dessen dickeres Ende jeweils zum benachbarten Kopf- bzw. Fußende gerichtet ist, sowie daß jeder der beiden Kanäle durch einen Steg in zwei Halbkanäle unterteilt ist und in diese deren Querschnitt aufweisende Schaumstoffkerne eingesetzt sind.

Die annähernde Flügelform der Schaumstoffeinlagen und der korrespondierenden Ausnehmungen gewährleistet weit besser als die bekannte Mattenform, dass die Schultern einer Person bei Rücken- oder Seitenlage tiefer als der übrige Körper in die Matratze einsinken können. Die zwischen den Schaumstoffkernen in die Vertiefungen eingesetzten Auflagen mit gegenüber der Schaumstoffbasis geringerer Rückstellkraft sind weit nachgiebiger als die bislang übliche Abstützung durch die Schaumstoffbasis allein. Beim Liegen kann daher der Becken- und Gesäßbereich eines Menschen sowohl bei Seiten- als auch Rükkenlage angenehmer in die Matratze einsinken. Die Unterteilung der beiden Kanäle durch je einen Steg in zwei Halbkanäle, die komplett mit einem steiferen Schaumstoffkern ausgefüllt sind, hat den Vorteil einer härteren Abstützung im Hüft- oder Kreuzbereich als dies mit den bisherigen, die Kanäle nicht voll ausfüllenden Kernen der Fall war. Alles in allem gewährleistet die erfindungsgemäße Matratze, daß sich bei einem Menschen in Rückenlage der natürliche Schwung seines Rückgrates einstellt, wogegen bei Seitenlage jegliche seitliche Verkrümmung der Wirbelsäule hintangehalten wird. Die erfindungsgemäße Matratze stellt somit eine "Gesundheitsmatratze" dar und führt bei bettlägerigen Personen auch bei langem Liegen nicht zu Dekubitalgeschwüren.

Als besonders vorteilhaft hat sich erwiesen, wenn jeder Schaumstoffkern einen Kreissegmentquerschnitt aufweist. Dies offenbar deshalb, dass sich dann die Basis des Kreissegmentquerschnittes der Schaumstoffkerne jeweils gegen den die beiden Halbkanäle trennenden Steg abstützen kann und der Kreisbogen jeweils zur Ober- oder Unterseite der Matratze weist, also bei Belastung einen erhöhten Einsinkwiderstand bietet.

Schließlich hat es sich vorwiegend für den Einsatz im medizinischen Bereich als erfolgreich erwiesen, wenn die Ober- und Unterseite der Schaumstoffbasis samt Schaumstoffeinlagen und -auflagen mit einer Noppen aufweisenden Schaumstofflage geringeren Rückstellverhaltens bedeckt ist. Diese genoppte Schaumstofflage mit sanftem Rückstellverhalten gewährleistet eine optimale Anpassung der Liegefläche an alle Konturen der (bekleideten oder unbekleideten) Körperoberfläche, so dass ein Scheuern oder Wundliegen faktisch ausgeschlossen werden kann.

Die Erfindung wird im folgenden anhand eines in der Zeichnung veranschaulichten Ausführungsbeispieles näher erläutert. Es zeigen Fig. 1 eine schematische Längsseitenansicht einer erfindungsgemäßen Matratze im unbelasteten Zustand und die Fig. 2 sowie Fig. 3 analoge Ansichten im belasteten Zustand durch eine Person in Seiten- bzw. Rückenlage.

Die erfindungsgemäße Matratze weist eine Schaumstoffbasis 1 auf, die an ihrer Ober- und Unterseite mit zwei quer über die Liegefläche verlaufenden, in Nähe des Kopf- bzw. Fußendes vorgesehenen Ausnehmungen 2 versehen ist. Die Ausnehmungen 2 besitzen im wesentlichen einen Flügelquerschnitt, dessen dickeres Ende jeweils zum benachbarten Kopf- bzw. Fußende gerichtet ist. In die Ausnehmungen 2 sind Schaumstoffeinlagen 3 mit geringerem Rückstellverhalten eingebettet, die einen komplementären Flügelquerschnitt aufweisen, so daß die Liegefläche weiterhin eben ist. Die Verbindung der Schaumstoffeinlagen 3 in den Ausnehmungen kann auf herkömmliche Weise, etwa durch Kleben, erfolgen.

Zwischen den beiden Ausnehmungen 2 ist die Schaumstoffbasis 1 von zwei quer verlaufenden Kanälen 4 durchsetzt, die jeweils durch einen Steg 5 in zwei Halbkanäle 4a, 4b unterteilt sind. Die Halbkanäle 4a, 4b weisen einen Kreissegmentquerschnitt auf und sind zur Gänze mit Schaumstoffkernen 6 komplementären Querschnittes ausgefüllt. Wie ersichtlich ist die Anordnung der Schaumstoffkerne 6 derart, dass die gewölbte Seite jeweils zu den Liegeflächen (Ober- bzw. Unterseite) weist.

An der Ober- und Unterseite der Schaumstoffbasis 1 sind zwischen den beiden Kanälen 4 (Halbkanäle 4a, 4b) quer verlaufende Vertiefungen 7 vorgesehen, in die eine Schaumstoffauflage 8 unterschiedlichen Rückstellverhaltens z.B. durch Kleben eingebettet ist. Die Ober- und Unterseite der Schaumstoffbasis 1 samt den Schaumstoffeinlagen 3 und -auflagen 8 ist mit einer Noppen aufweisenden Schaumstofflage 9 geringeren Rückstellverhaltens bedeckt, die beispielsweise durch Kleben mit den übrigen Teilen der Matratze verbunden sein kann.

Wie aus den Fig. 2 und Fig. 3 hervorgeht, drückt sich der Körper eines liegenden Menschen 10 derart in die erfindungsgemäße Matratze, dass das Rückgrat bei Seitenlage etwa parallel zur Liegefläche verläuft, wogegen es bei Rückenlage die natürliche Krümmung des Körpers beibehält. Durch die unterschiedlichen Abstützungshärten an unterschiedlichen Auflagestellen des Körpers wird somit ein optimaler Liegekomfort erzielt, der insbesondere bettlägerigen Personen zu gute kommen kann.

## Patentansprüche

1. Matratze, mit einer Schaumstoffbasis, die an ihrer Ober- und Unterseite zwei quer über die Liegefläche verlaufende, in Nähe des Kopf- bzw. Fußendes vorgesehene Ausnehmungen aufweist, in die Schaumstoffeinlagen mit geringerem Rückstellverhalten eingebettet sind, und zwischen den beiden Ausnehmungen von zwei querverlaufenden Kanälen durchsetzt ist, in welche Schaumstoffkeme mit höherem Rückstellverhalten eingesetzt sind, **dadurch gekennzeichnet, dass** in der Schaumstoffbasis (1) an der Ober- und Unterseite der Liegefläche zwischen den beiden Kanälen (4) querverlaufende Vertiefungen (7) vorgesehen und mit einer Schaumstoffauflage (8) unterschiedlichen Rückstellverhaltens versehen sind, dass jede Schaumstoffeinlage (3) und jede Ausnehmung (2) im wesentlichen einen Flügelquerschnitt aufweist, dessen dickeres Ende jeweils zum benachbarten Kopf- bzw. Fußende gerichtet ist, sowie dass jeder der beiden Kanäle (4) durch einen Steg (5) in zwei Halbkanäle (4a, 4b) unterteilt ist und in diese deren Querschnitt aufweisende Schaumstoffkerne (6) eingesetzt sind.

2. Matratze nach Anspruch 1, **dadurch gekennzeichnet, dass** jeder Schaumstoffkern (6) einen Kreissegmentquerschnitt aufweist.

3. Matratze nach Anspruch 1 oder 2, **dadurch gekennzeichnet, dass** die Ober- und Unterseite der Schaumstoffbasis (1) samt den Schaumstoffeinlagen (3) und-auflagen (8) mit einer Noppen aufweisenden Schaumstofflage (9) geringeren Rückstellverhaltens bedeckt ist.

## Claims

1. Mattress, with a foam basis, having on its upside and underside two recesses, extending transversally on the lying surface and provided in the vicinity of the head and the foot end, respectively, foam inserts with less restoring performance being embedded in the recesses, and the foam basis being interfused between the two recesses by two channels extending transversally, into which foam cores with higher restoring performance are inserted, **characterized in that** depressions (7) extending transversally are provided in the foam basis (1) on the upside and the underside of the lying surface between the two channels (4), the depressions having a foam overlay (8) of different restoring performance, **in that** each foam insert (3) and each recess (2) has substantially a wing cross-section, the thicker end of which being directed towards the adjacent head and foot end, respectively, as well as **in that** each of the two channels (4) is divided by a bar (5) into two half channels (4a, 4b), into which foam cores (6) having their cross section are inserted.

2. Mattress according to Claim 1, **characterized in that** each foam core (6) has a circle segment cross-section.

3. Mattress according to Claim 1 or 2, **characterized in that** the upside and the underside of the foam basis (1) together with the foam inserts (3) and foam overlay (8) is covered with a foam layer (9) with a less restoring performance and having knobs.

## Revendications

1. Matelas à base de mousse alvéolée ayant à sa surface supérieure et inférieure deux évidements perpendiculaires à travers la surface de couchage au chevet et au pied. Ces évidements contiennent des inserts de mousse à reprise élastique moindre et, entre les deux évidements, se trouvent deux canaux perpendiculaires remplis de noyaux de mousse possédant une reprise élastique plus élevée. Ce matelas est **caractérisé par le fait que**, dans la base en mousse alvéolée (1), sur la partie supérieure et inférieure, la surface de couchage entre les deux canaux (4) contient des évidements perpendiculaires (7) qui sont remplis d'un appui en mousse alvéolaire (8) de reprise élastique différente. Chaque insert en mousse alvéolaire (3) et chaque évidemment présentent généralement une section en forme d'aile dont la partie la plus grosse est dirigée vers la chevet ou le pied voisin, ainsi chacun des canaux (4) est divisé par une traverse (5) en deux demi canaux (4a et 4b) contenant des noyaux de mousse alvéolée (6) dont la section est la même que la leur.

2. Matelas conforme aux demandes 1, **caractérisé par le fait que** chaque noyau de mousse alvéolée (6) présente une section en segment de cercle.

3. Matelas conforme aux demandes 1 ou 2, **caractérisé par le fait que** les côtés inférieur et supérieur de la base de mousse alvéolée (1) comprenant les inserts en mousse alvéolée (3) et les appuis (8) sont recouverts d'une couche de mousse alvéolée noppée (9) présentant une reprise élastique moindre.
